# EUROPÄISCHE PATENTSCHRIFT

(11) **EP 0 628 705 B1**
(45) Veröffentlichungstag und Bekanntmachung des Hinweises auf die Patenterteilung: **10.07.1996**
(21) Anmeldenummer: 94102072.9
(22) Anmeldetag: 10.02.1994
(51) Int. Cl.: F01N 1/24, F01N 7/18

(54) **Abgasschalldämpfer**
Exhaust silencer
Silencieux pour gaz d'échappement

(30) Priorität: 05.06.1993 DE 9308419 U
(43) Veröffentlichungstag der Anmeldung: 14.12.1994
(73) Patentinhaber: ROTH-TECHNIK GMBH, D-76571 Gaggenau (DE)
(72) Erfinder: Luft, Rudi, D-76597 Loffenau (DE); Mussler, Rüdiger, D-76437 Rastatt (DE)
(74) Vertreter: Säger, Manfred, Dipl.-Ing.

(56) Entgegenhaltungen:
- EP-A- 0 353 761
- WO-A-92/08881
- DE-U- 9 210 397
- FR-A- 1 472 876
- US-A- 3 327 809

## Beschreibung

Die Erfindung betrifft einen Schalldämpfer gemäß dem Oberbegriff des Patentanspruches 1.

Bei solchen Schalldämpfern durchdringen sowohl das Abgaseintritts- als auch das Abgasaustrittsrohr das Gehäuse des Schalldämpfers und ragen mit ihrem jeweiligen Ende in die eigentliche Schalldämmkammer. Beide Rohre sind dabei sowohl mit dem Gehäuse als auch mit der Wandung der Schalldämmkammer verbunden und fixieren hiermit die Relativlage der Schalldämmkammer zum Gehäuse.

Diese Befestigung stellt eine Zweipunkthalterung dar, die insbesondere dann, wenn die beiden Rohre im Bereich nur eines stirnseitigen Endes der Schalldämmkammer bzw. des Gehäuses mit letzterem verbunden sind, relativ leicht zu Schwingungen neigt. Hinzu kommt, daß die beiden Rohre in ihrem jeweiligen Befestigungsbereich sowohl thermischen als auch mechanischen Belastungen ausgesetzt sind, was insbesondere dann, wenn noch Korrosionseinwirkungen hinzukommen, zu einer relativ schnellen Zerstörung der Verbindungen führen kann.

Obwohl in solchen Fällen die thermisch am stärksten belastete Schalldämmkammer noch in Ordnung und funktionsfähig ist, führt dies, da die Relativlage zwischen Schalldämmkammer und Gehäuse nicht mehr gesichert und das Schalldämmaterial infolge einer möglichen Veränderung seiner Lage, die im allgemeinen zu einer einseitigen Anhäufung führt, seine Funktion nicht oder zumindest nicht mehr ausreichend erfüllen kann, des öfteren zur Unbrauchbarkeit des gesamten Schalldämpfers.

Der Erfindung liegt die Aufgabe zugrunde, eine schwingungsarme und damit stabile Anordnung zu schaffen, die eine ausreichende Sicherheit für die Befestigung der Schalldämmkammer und die Sicherung ihrer Relativlage zum Gehäuse bietet.

Diese Aufgabe wird gelöst, durch die Ausbildung des Befestigungselementes als Lasche mit ungleich langen Längsseiten, wobei die größere Längsseite mit einer stirnseitigen Wandung der Schalldämmkammer und die kürzere Längsseite mit der Innenseite des Gehäuses fest verbunden ist, wird eine Dreipunktbefestigung und somit eine schwingungsfreie und stabile Konstruktion geschaffen, die selbst beim Einsatz des Schalldämpfers in Geländefahrzeugen für den dort herrschenden rauhen Betrieb eine ausreichende Stabilität bietet. Ferner wird durch diese Maßnahme die Übertragungsfähigkeit von Körperschall insoweit minimiert, als nur die kürzere Längsseite der Lasche mit dem Gehäuse des Schalldämpfers verbunden ist.

Durch die FR-A-1472876 wurde zwar ein Schalldämpfer gemäß dem Oberbegriff des Patentanspruches 1 bekannt, wobei der zwischen der Schalldämmkammer und der Innenseite des Gehäuses gelegene und mit Schalldämmaterial ausgefüllte Raum durch im wesentlichen senkrecht zur Strömungsrichtung des Abgases angeordnete Zwischenwände in mehrere Kammern unterteilt ist. Diese Zwischenwände umgeben zwar die eigentliche Schalldämmkammer und können daher die Relativlage derselben zum Gehäuse des Schalldämpfers in bestimmten Maße bestimmen, jedoch geht aus der FR-A-1472876 nicht hervor, ob bzw daß diese Zwischenwände mit der Außenseite der Schalldämmkammer und / oder der Innenseite des Gehäuses fest verbunden sind.

Eine kostengünstige Herstellung von Schalldämmkammer und Lasche ergibt sich dadurch, daß die Lasche mit der stirnseitigen Wandung der Schalldämmkammer einstückig ausgebildet ist.

Für Schalldämpfer, deren Gehäuse von zwei Halbschalen gebildet ist, die entlang zumindest einer ihrer Längsseiten durch Falzen miteinander verbunden sind, ergibt sich eine kostengünstige Befestigung der Lasche am Gehäuse dadurch, daß die Lasche zwischen die beiden gefalzten Enden der Halbschalen ragt.

Gemäß einer weiteren Ausführungsvariante der Erfindung ist sowohl die stirnseitige Wandung der Schalldämmkammer als auch die dieser gegenüberliegende Wandung des Gehäuses mit je einer Aufnahmenut für die Lasche versehen, deren Weite der Dicke der Lasche und deren Längen im wesentlichen den entsprechenden Längen der Längsseiten der Lasche entsprechen.

Die Erfindung ist anhand eines in den beigefügten Zeichnungen dargestellten Ausführungsbeispiels näher erläutert.
Es zeigen:
- Figur 1: eine Vorderansicht eines Schalldämpfers;
- Figur 2: einen Schnitt durch den Schalldämpfer;
- Figur 3: einen Schnitt nach Linie A-A der Fig. 2; und
- Figur 4: eine vergrößerte Darstellung einer Einzelheit B der Fig. 3.

Der in Fig. 1 gezeigte Schalldämpfer weist ein Gehäuse auf, das von zwei Halbshalen 2, 3 gebildet ist, die entlang ihrer Längsseiten miteinander verbunden sind. Diese Verbindung kann in später noch zu erläuternder Weise durch Falzen der freien Enden der Längsseiten der Halbschalen gebildet sein.

Im Inneren des Gehäuses ist die eigentliche Schalldämmkammer 4 angeordnet, wobei der zwischen der Außenwandung der Schalldämmkammer 4 und der Innenwandung des Gehäuses 1 vorhandene Raum mit einem schalldämmenden Material 5, beispielsweise einer Dämmatte ausgefüllt ist.

In den Innenraum der Schalldämmkammer 4 ragen die Enden eines Abgaseintrittsrohres 7 und eines Abgasaustrittsrohres 8. Die Achse des Eintrittsrohres 7 kann dabei aus strömungstechnischen Gründen im Winkel zur Längsachse des Gehäuses verlaufen. Beide Abgasrohre 7, 8 durchdringen die Wandungen sowohl der Schalldämmkammer 4 als auch des Gehäuses 1 und ragen mit ihren anderen Enden ins Freie. Diese beiden Rohrenden bilden gleichzeitig die Anschlußstutzen für die - nicht dargestellten - vom bzw. zum Schalldämpfer führenden Abgasrohre.

Sowohl das Abgaseintrittsrohr 7 als auch das Abgasaustrittsrohr 8 ist sowohl in seinem das Gehäuse 1 als auch in seinem die Schalldämmkammer 4 durchdringenden Bereich mit dem Gehäuse 1 bzw. der Schalldämmkammer 4 verbunden. Diese Verbindung kann durch Schweißen hergestellt sein und dient der Befestigung der Schalldämmkammer 4 im Inneren des Gehäuses 1.

Die Schalldämmkammer 4 ist im Bereich einer ihrer stirnseitigen Wandungen, vorzugsweise im Bereich der den Abgasrohren abgekehrten Wandung mit einer Längsseite 9 eines als Lasche 10 ausgebildeten zusätzlichen Befestigungselementes fest verbunden, dessen andere Längsseite mit dem Gehäuse 1 fest verbunden ist. Das Befestigungselement bzw. die Lasche 10 bildet zusammen mit den mit der Schalldämmkammer 4 fest verbundenen Enden der Abgasrohre 7, 8 eine Dreipunktlagerung, die schwingungsarm ist und die Relativlage von Schalldämmkammer 4 und Gehäuse 1 sichert.

Um einerseits für die Befestigung der Lasche 10 an der Schalldammkammer 4 eine möglichst große Fläche zur Verfügung zu haben, andererseits aber die Übertragung von Körperschall auf ein Minimum zu senken, sind die Längsseiten 9, 11 der Lasche 10 unterschiedlich lang. Die Längsseite 9 erstreckt sich dabei über die gesamte Breite der Schalldämmkammer 4, während die am Gehäuse 1 befestigte Längsseite 11 demgegenüber wesentlich kürzer ausgebildet ist. Die Lasche 10 kann dabei sowohl an der Schalldämmkammer 4 als auch am Gehäuse 1 mittels einer Schweißnaht befestigt sein.

In einer bevorzugten Ausführungsform ist (Fig. 4) die Lasche 10 mit der ihr zugekehrten Wandung der Schalldämmkammer 4 einstückig ausgebildet. Sie ragt dabei mit ihrer kurzen Längsseite zwischen die Enden 12 bzw. der beiden Halbschalen 2 bzw. 3 des Gehäuses 1 und kann dadurch ohne einen zusätzlichen Arbeitsgang für ihre Befestigung zu erfordern, beim Verbinden der beiden Halbschalen des Gehäuses durch Falzen mit eingefalzt werden.

Selbstverständlich ist auch eine andere Befestigungsart der Lasche an der Schalldämmkammer bzw. am Gehäuse möglich, beispielsweise eine solche, bei der sowohl die Schalldämmkammer als auch das Gehäuse einer der Dicke der Lasche entsprechend weite Nut aufweist, wobei die Längen der beiden Nuten an die jeweilige Länge der Längsseiten der Lasche angepaßt sind.

## Patentansprüche

1. Schalldämpfer, vorzugsweise für gasförmige Medien mit einem Gehäuse (1), einer im Innern des Gehäuses (1) angeordneten und mit Schalldämmaterial (5) umgebenen Schalldämmkammer (4), sowie mit je einem das Gehäuse (1) durchdringenden und in das Innere der Schalldämmkammer (4) ragenden Abgaseintrittsrohr (7) und einem Abgasaustrittsrohr (8), sowie einem die Relativlage der Schalldämmkammer (4) zum Gehäuse (1) bestimmenden Befestigungselement (10)
dadurch gekennzeichnet, daß,
das Befestigungselement (10) als Lasche mit ungleich langen Längsseiten (9,11) ausgebildet ist, wobei die größere Längsseite (9) mit einer stirnseitigen Wandung der Schalldämmkammer (4) und die kürzere Längsseite (11) mit der Innenseite des Gehäuses (1) fest verbunden ist.

2. Schalldämpfer nach Anspruch 1, dadurch gekennzeichnet, daß die Lasche (10) mit der stirnseitigen Wandung der Schalldämmkammer (4) einstückig ausgebildet ist.

3. Schalldämpfer nach Anspruch 1, mit einem von zwei Halbschalen (2,3) gebildeten Gehäuses (1), die entlang zumindest einer ihrer Längsseiten durch Falzen miteinander verbunden sind, dadurch gekennzeichnet,
daß die Lasche (10) zwischen die beiden gefalzten Enden (12,13) der Halbschalen (2,3) ragt.

4. Schalldämpfer nach Anspruch 1, dadurch gekennzeichnet,
daß sowohl die stirnseitige Wandung der Schalldämmkammer (4), als auch die dieser gegenüberliegende Wandung des Gehäuses (1) je eine Nut aufweisen, deren Weite der Dicke der Lasche (10) und deren Längen im wesentlichen der Länge der Längsseiten (9,11) der Lasche (10) entsprechen.

## Claims

1. A silencer, preferably for gaseous media, comprising a casing (1), a sound-absorption chamber (4) which is arranged in the interior of the casing (1) and which is surrounded by sound-absorption material (5), and an exhaust gas outlet pipe (8) and an exhaust gas intake pipe (7) respectively passing through the casing (1) and projecting into the interior of the sound-absorption chamber (4), and a fixing element (10) for determining the relative position of the sound-absorption chamber (4) relative to the casing (1), characterised in that the fixing element (10) is in the form of a plate with longitudinal sides (9, 11) of unequal lengths, wherein the longer longitudinal side (9) is fixedly connected to an end wall of the sound-absorption chamber (4) and the shorter longitudinal side (11) is fixedly connected to the inside of the casing (1).

2. A silencer according to claim 1 characterised in that the plate (10) is provided integrally with the end wall of the sound-absorption chamber (4).

3. A silencer according to claim 1 having a casing (1) which is formed by two half-shell portions (2, 3) which are connected together by folding along at least one of their longitudinal sides characterised in that the plate (10) extends between the two folded ends (12, 13) of the half-shell portions (2, 3).

4. A silencer according to claim 1 characterised in that both the end wall of the sound-absorption chamber (4) and also the wall of the casing (1), which is opposite thereto, each have a respective groove whose width corresponds to the thickness of the plate (10) and whose lengths substantially correspond to the length of the longitudinal sides (9, 11) of the plate (10).

## Revendications

1. Silencieux, de préférence pour fluides gazeux, comportant un corps (1), une chambre insonorisante (4) disposée à l'intérieur du corps (1) et entourée d'un matériau insonorisant (5), ainsi qu'un tube d'admission des gaz (7) traversant le corps (1) et pénétrant à l'intérieur de la chambre (4) et un tube d'échappement des gaz (8), ainsi qu'un élément de fixation (10) définissant la position de la chambre (4) par rapport au corps (1), **caractérisé** en ce que l'élément de fixation (10) est réalisé sous la forme d'un collier aux côtés longitudinaux (9, 11) de longueurs inégales, le côté (9) le plus long étant réuni de manière fixe à une paroi du côté frontal de la chambre (4), et le côté le plus court (11) étant réuni de manière fixe à la face intérieure du corps (1).

2. Silencieux selon la revendication 1 **caractérisé** en ce que le collier (10) est réalisé de manière a constituer une seule pièce avec la paroi du côté frontal de la chambre insonorisante (4).

3. Silencieux selon la revendication 1 comportant un corps (1) formé de demi-coques (2, 3), lesquelles sont assemblées mutuellement le long d'au moins l'un de leurs côtés longitudinaux par sertissage, **caractérisé** en ce que le collier (10) pénètre entre les deux extrémités serties (12, 13) des demi-coques (2, 3).

4. Silencieux selon la revendication 1 **caractérisé** en ce que tant la paroi du côté frontal de la chambre insonorisante (4) que la paroi du corps (1) faisant face à la première présentent chacune une rainure dont la largeur correspond à l'épaisseur du collier (10) et dont les longueurs correspondent sensiblement à la longueur des côtés longitudinaux (9, 11) du collier (10).
